# EUROPÄISCHE PATENTSCHRIFT

(11) **EP 0 674 918 B1**
(45) Veröffentlichungstag und Bekanntmachung des Hinweises auf die Patenterteilung: **07.10.1998**
(21) Anmeldenummer: 95104634.1
(22) Anmeldetag: 29.03.1995
(51) Int. Cl.: A62B 7/08, A62B 18/08

(54) **Chemikalsauerstoffgerät**
Chemical oxygen device
Dispositif d'oxygène chimique

(30) Priorität: 02.04.1994 DE 4411560
(43) Veröffentlichungstag der Anmeldung: 04.10.1995
(73) Patentinhaber: AUERGESELLSCHAFT GMBH, D-12059 Berlin (DE)
(72) Erfinder: Schwichtenberg, Michael, Dr., D-13509 Berlin (DE); Hünnebeck, Volker, D-14165 Berlin (DE)

(56) Entgegenhaltungen:
- DE-A- 1 901 243
- DE-A- 3 838 531
- DE-A- 4 023 013
- DE-A- 4 126 685
- DE-A- 4 137 331
- DE-C- 2 635 376
- FR-A- 2 639 835
- FR-A- 2 649 897
- GB-A- 445 457
- GB-A- 1 018 751
- US-A- 1 474 205
- US-A- 4 440 162

## Beschreibung

Die Erfindung betrifft ein Chemikalsauerstoffgerät nach dem Oberbegriff des Anspruchs 1.

Nach dem Stand der Technik sind Chemikalpatronen für Atemschutzgeräte bekannt. Eine derartige Chemikalpatrone wird in der DE-C-26 35 376 beschrieben. Bei dieser Ausführung wird das durch einen oberen und unteren Raum begrenzte Chemikal von der Ausatemluft über eine Stirn und Mantelfläche des Chemikalvolumens durchströmt und gelangt als atembare Luft über ein am Umfang mit Bohrungen versehenes Zentralrohr in einen Atembeutel.

Dabei ist von Nachteil, daß neben der unzureichenden Durchströmung des Chemikals und damit verbundene Begrenzung der Einsatzdauer derartiger Geräte durch eine unvollständige Nutzung des Chemikals in der Einsatzzeit eine erhebliche Belastung der Träger dieses Atemschutzgerätes durch die Notwendigkeit der Überwindung hoher Atemwiderstände besteht.

Eine verbesserte Chemikalpatrone für Atemschutzgeräte, die den Nachteil der unzureichenden Durchströmung überwindet und damit zu einer besseren Ausnutzung des Chemikals führt, ist aus der DE-A-41 26 685 bekannt. Gemäß dieser Lösung sind zwei Rohrstutzen in der Chemikalpatrone so angeordnet, daß auch Randbereiche des Chemikals mit größerer Sicherheit von der Ausatemluft durchströmt werden.

Nachteil dieser Lösung ist, daß bei dieser verbesserten Lösung eine von den Einsatzbedingungen unabhängige Einsatzzeit mit einer Sicherheitsreserve vorgegeben werden muß und, daß durch den Anwender dieser Atemschutzgeräte ebenfalls hohe Atemwiderstände zu überwinden sind.

Bei handelsüblichen Chemikalsauerstoffgeräten ist das Partikelfilter unmittelbar am Einatemventil angeordnet. Bei Geräten, die nach dem Prinzip der Pendelatmung arbeiten (DE-A-41 37 331), ist zusätzlich ein Wärmetauscher notwendig. Das führt dazu, daß beim Einatmen durch den Benutzer der Filter- und/oder Wärmetauscherwiderstand überwunden werden muß.

Zum Stand der Technik gehören weiterhin Chemikalsauerstoffgeräte, die mit einer zeitgesteuerten Verbrauchsanzeige angeboten werden (DE-A-19 01 243), oder über eine Verbrauchsbestimmung über die Anzahl der Atemzüge des Geräteträgers verfügen (US-A-14 74 205). Dabei muß aus Sicherheitsgründen bei diesen Lösungen immer mit einer unvollständigen Nutzung des Chemikals in der Einsatzzeit kalkuliert werden, da sowohl die Zeitsteuerung als auch die Steuerung über die Atemzüge immer nur unabhängig von den Einsatzbedingungen sein kann.

Es ist weiterhin ein Chemikalsauerstoffgerät bekannt, bei dem zum besseren Heranführen der Ausatemluft an das Chemikal ein Ventilator eingesetzt wird (DE-A-40 23 013). Diese Lösung hat den Nachteil, daß die gesamte Ausatemluft zur Sauerstofferzeugung herangezogen wird, d.h. daß keine bedarfsgerechte Bereitstellung von Sauerstoff erfolgt, sondern gegebenenfalls zu viel Sauerstoff erzeugt wird. Der Ventilator trägt nicht zur Reduzierung der Atemwiderstände bei, sondern dient lediglich der besseren Durchströmung des Chemikals mit Ausatemluft.

Der Erfindung liegt daher die Aufgabe zu Grunde, die Einsatzbedingungen von Chemikalsauerstoffgeräten durch eine Reduzierung der Atemwiderstände und durch eine Verbrauchsanzeige, die jederzeit den noch verfügbaren Vorrat an Atemgas anzeigt, zu verbessern.

Die mit der Erfindung erzielten Vorteile bestehen darin; daß eine vorgegebene Menge Chemikal zur Erzeugung von Sauerstoff optimal und unabhängig von den Einsatzbedingungen ausgenutzt wird, wodurch eine längere Einsatzzeit für das Atemschutzgerät möglich ist.

Weitere vorteilhafte Ausgestaltungen der Erfindung ergeben sich aus den Unteransprüchen.

Die Erfindung wird anhand eines in der Zeichnung dargestellten Ausführungsbeispiels näher erläutert. Die Fig. zeigt eine schematische Darstellung eines Ausführungsbeispiels des erfindungsgemäßen Chemikalsauerstoffgerätes.

Wie aus der Fig. erkennbar ist, wird das Chemikalsauerstoffgerät in Kreislaufatmung betrieben.

Es besteht aus einem tragbaren Gehäuse (1) in dem zwei Chemikalpatronen (2), die als Chemikal eine CO₂ bindende und O₂ abgebende Substanz, z.B. Kaliumhyperoxid, enthalten, nebeneinander angeordnet sind.

Die Chemikalpatronen (2) sind ausatemseitig mit einem Atembeutel (3) für die Ausatemluft verbunden, an dessen Eingang ein Ausatemventil (5), in dem ein Gebläse (8) und an dessen Wandung ein Überdruckventil (11) angeordnet ist. Einatemseitig sind die Chemikalpatronen (2) mit einem Atembeutel (7) für die Einatemluft verbunden, an dessen Eingang ein Partikelfilter (6) und an dessen Ausgang ein Einatemventil (4) angeordnet ist. Zur Energieversorgung des Gebläses (8) ist im Gehäuse (1) eine Energiequelle (10), z.B. eine Batterie oder ein Akkumulator, angeordnet.

Zur Zündung des Chemikals in den Chemikalpatronen (2) sind an deren Boden Zündvorrichtungen (12) angeordnet. Gebläse (8), Energiequelle (10) und die Zündvorrichtungen sind elektrisch mit einer Auswerteeinheit (9) verbunden.

Die Durchströmung der einzelnen Bauteile des Chemikalsauerstoffgerätes wird durch Pfeile in der Zeichnung dargestellt.

Bei der Ausatmung braucht der Betreiber des erfindungsgemäßen Chemikalsauerstoffgerätes lediglich den Atemwiderstand des Ausatemventils (5) überwinden. Die Überwindung der Atemwiderstände der Chemikalpatronen (2) und des Partikelfilters (6) übernimmt das Gebläse (8), das erstmals in Chemikalsauerstoffgeräten eingesetzt wird.

Durch die erfindungsgemäße Anordnung des Partikelfilters (6) am Eingang des Einatembeutels (7) wurde erreicht, daß der Betreiber beim Einatmen lediglich den Atemwiderstand des Einatemventils überwinden muß und nicht, wie bei Lösungen des Standes der Technik üblich, durch eine Verbindung von Einatemventil und Filter zusätzlich den Atemwiderstand des Partikelfilters (6).

Die Einsatzbedingungen des erfindungsgemäßen Chemikalsauerstoffgerätes werden weiter durch die Auswerteeinheit (9) verbessert, die jederzeit den verfügbaren Vorrat an Atemgas anzeigt. Die Anzeige kann z.B. durch die Auswertung der Geräteparameter des Gebläses (8) und dem daraus sich ergebenden Verbrauch an Chemikal in Form des noch vorhandenen Vorrates erfolgen.

Die Auswerteeinheit (9) dient weiterhin der Anzeige des Ladezustandes der Energiequelle (10) und der Auslösung der Initialzündungen über die Zündvorrichtungen (12).

Die Chemikalpatronen (2) sind als Doppelmantelbehälter, die mit einem Kühlmedium ausgerüstet sind, ausgebildet, um das durch eine exotherme Reaktion entstehende warme Einatemgas zu kühlen.

## Patentansprüche

1. Chemikalsauerstoffgerät mit einer oder mehreren in einem Gehäuse (1) angeordneten CO₂ bindenden und O₂ abgebenden Chemikalpatronen (2), einem Atembeutel (3) für die Ausatemluft, der in einem Atembeutel (7) für die Einatemluft angeordnet ist, Einatemventil (4), Ausatemventil (5) und ein Partikelfilter (6), dadurch gekennzeichnet, daß zwischen dem Ausatembeutel (3) und den Chemikalpatronen (2) ein Gebläse (8) angeordnet ist, das mit einer Auswerteeinheit (9) verbunden ist, und das Partikelfilter (6) am Eingang des Einatembeutels (7) angeordnet ist.

2. Chemikalsauerstoffgerät nach Anspruch 1 dadurch gekennzeichnet, daß im Gehäuse (1) eine Energiequelle (10) für das Gebläse (8) angeordnet ist, die mit der Auswerteeinheit (9) verbunden ist.

3. Chemikalsauerstoffgerät nach Anspruch 1 dadurch gekennzeichnet, daß die Chemikalpatronen (2) als Doppelmantelbehälter zur Aufnahme eines Kühlmediums ausgebildet sind und Zündvorrichtungen (12) enthalten, die mit der Auswerteeinheit (9) verbunden sind.

4. Chemikalsauerstoffgerät nach Anspruch 1 dadurch gekennzeichnet, daß im Ausatembeutel (3) ein Überdruckventil (11) angeordnet ist.

## Claims

1. Chemical oxygen device with one or more CO₂-bonding and O₂-releasing chemical canisters (2) arranged in a housing (1), a breathing bag (3) for the exhaled air, which is arranged in a breathing bag (7) for the inhaled air, inhalation valve (4), exhalation valve (5) and a particle filter (6), characterized by the fact that a bellows (8) is arranged between the exhalation bag (3) and chemical canisters (2), which is connected to an evaluation unit (9), and the particle filter (6) is arranged at the input of the inhalation bag (7) [sic; (7)].

2. Chemical oxygen device according to Claim 1, characterized by the fact that an energy source (10) for bellows (8), which is connected to the evaluation unit (9), is arranged in housing (1).

3. Chemical oxygen device according to Claim 1, characterized by the fact that the chemical canisters (2) are designed as double-jacketed containers to receive a coolant and contain ignition devices (12) that are connected to the evaluation unit (9).

4. Chemical oxygen device according to Claim 1, characterized by the fact that an overpressure valve (11) is arranged in exhalation bag (3).

## Revendications

1. Appareil de production d'oxygène chimique avec une ou plusieurs cartouches chimiques (2) de combinaison de gaz carbonique et de production d'oxygène, disposée(s) dans un boîtier (1), un sac (3) pour l'air expiré, lui-même disposé dans un sac (7) prévu pour l'air inspiré, une valve d'inspiration (4), une valve d'expiration (5) et un filtre à particules (6), caractérisé en ce qu'un soufflerie (8) est disposée entre le sac d'expiration (3) et les cartouches chimiques (2), cette soufflerie étant reliée à une unité d'analyse (9) et le filtre à particules (6) étant disposé à l'admission du sac d'inspiration (7).

2. Appareil de production d'oxygène chimique conforme à la revendication 1 caractérisé en ce qu'une source d'énergie (10) pour la soufflerie (8) est disposée dans le boîtier (1), cette source d'énergie étant reliée à l'unité d'analyse (9).

3. Appareil de production d'oxygène chimique conforme à la revendication 1 caractérisé en ce que les cartouches chimiques (2) prennent la forme de conteneurs à double manteau pour la réception d'un produit de refroidissement et qu'elles contiennent des dispositifs d'allumage (12) reliés à l'unité d'analyse (9).

4. Appareil de production d'oxygène chimique conforme à la revendication 1 caractérisé en ce que le sac d'expiration (3) contient une valve de surpression (11).
